# EUROPÄISCHE PATENTSCHRIFT

(11) **EP 0 394 317 B1**
(45) Veröffentlichungstag und Bekanntmachung des Hinweises auf die Patenterteilung: **01.09.1993**
(21) Anmeldenummer: 89900582.1
(22) Anmeldetag: 24.12.1988
(51) Int. Cl.: A61H 33/00, A61H 33/02

(54) **BADEWANNE MIT WIRBELDÜSEN**
BATH WITH SWIRL NOZZLES
BAIGNOIRE AVEC AJUTAGES A TURBULENCES

(30) Priorität: 09.01.1988 DE 3800400
(43) Veröffentlichungstag der Anmeldung: 31.10.1990
(73) Patentinhaber: FRANZ KALDEWEI GMBH & CO., 59229 Ahlen (DE)
(72) Erfinder: MERSMANN, Heinz-Werner, D-4730 Ahlen (DE)
(74) Vertreter: Fritz, Edmund Lothar, Dipl.-Chem.
(86) Internationale Anmeldenummer: DE8800782
(87) Internationale Veröffentlichungsnummer: WO8906120

(56) Entgegenhaltungen:
- DE-A- 1 566 497
- DE-A- 2 209 507
- DE-A- 2 319 902
- DE-A- 2 408 270
- DE-A- 2 417 708
- FR-A- 1 134 038
- US-A- 4 665 572

## Beschreibung

Die Erfindung geht aus von einer Whirlpool-Badewanne, wie sie die nicht vorveröffentlichte ältere Anmeldung WO-A-8902263 zeigt. Diese Whirlpool-Badewanne hat Einrichtungen zum Erzeugen von Wasser- und/oder Luftstrahlen, die an mehreren Stellen der Wannenwand und/oder des Wannenbodens dem Wannenraum zuführbar sind, wobei jeder dieser Stellen eine individuelle, antreibbare Einrichtung zum Erzeugen eines Wasser- und/oder Luftstrahles zugeordnet ist, die in die Wannenwand eingebaut von der Wannenaußenseite her mit Antriebsenergie beaufschlagbar ist und ein Düsengehäuse mit einer Pumpen-Kammer und einem darin angeordneten Laufrad aufweist, wobei die Pumpen-Kammer zur Wannenaußenseite hin wasserdicht abgeschlossen und zum Wannenraum hin mittels einer Düsenblende mit Ansaugöffnung und Düsenöffnungen vervollständigt ist.

In der DE-A 24 17 708 ist eine Whirlpool-Badewanne mit zentraler Pumpe beschrieben, die über eine Ansaugöffnung und ein um die Außenseite der Badewanne geführtes Leitungssystem mehreren Düsen zuführt, durch die das Wasser als Strahl wieder dem Wannenraum zugeführt wird. Zum Erzeugen der Wasserstrahlen gehört auch die zentrale Pumpe und das Leitungssystem.

Die DE-A 22 09 507 zeigt eine Umwälzeinrichtung für ein Schwimmbecken, die in einen Durchbruch der Beckenwand eingebaut ist. Die Umwälzeinrichtung saugt Wasser aus dem Schwimmbecken an und führt es über die Pumpe der zentrisch angeordneten Düse zu, wobei diese Düse in der Regel verschwenkbar ist, um die Richtung des Wasserstrahles verändern zu können. Es wird aber stets nur ein mehr oder weniger starker Wasserstrahl abgegeben, was nur durch die Änderung der Leistung der Pumpe erreicht werden kann.

Es ist Aufgabe der vorliegenden Erfindung, für eine Whirlpool-Badewanne der eingangs erwähnten Art eine einfache und dennoch leistungsstarke Einrichtung zum Erzeugen eines Wasserstrahles zu schaffen, bei der die Art des abgegebenen Strahles durch einfache Anpassung eines Teiles variiert werden kann.

Diese Aufgabe wird nach der Erfindung dadurch gelöst, daß das Laufrad über axiale Ansaugöffnungen der Düsenblende Wasser aus dem Wannenraum ansaugt und über radial gerichtete Förderkanäle aus der Pumpen-Kammer mindestens einem Kanal in der Düsenblende zuführt, der von der der Umfangsseite der Laufräder zugekehrten Wand der Pumpenkammer ausgeht und in mindestens einer zum Wannenraum gerichteten Düsenöffnung der Düsenblende endet, und daß Düsenblenden mit unterschiedlicher Anzahl und unterschiedlicher Ausbildung der Kanäle und der Düsenöffnungen mit dem Düsengehäuse verbindbar sind.

Da die Düsenblende einen Teil der Pumpen-Kammer bildet und das Laufrad das zentrisch angesaugte Wasser radial abgibt, kann es allein durch die Düsenblende mit den darin eingebrachten Kanälen und Düsenöffnungen abgegeben werden. Dies bedeutet, daß unterschiedlich gestaltete Düsenblenden genügen, um die Art des abgegebenen Wasserstrahles festzulegen. Die die Pumpen-Kammer abschließende Düsenblende ist leicht austauschbar und kann daher an verschiedene Sprudel- und Massagearten angepaßt werden.

Nach Abnahme der Düsenblende kann die Pumpe leicht gereinigt werden. Auch die Düsenblende mit dem Kanal bzw. den Kanälen zu der Düsenöffnung bzw. den Düsenöffnungen läßt sich leicht reinigen und hygienisch sauber halten.

Für die Art des abgegebenen Wasserstrahles kann vorgesehen sein, daß die Düsenöffnung als schmaler kreisbogenförmiger Schlitz ausgebildet ist. Dieser Fächerstrahl wird bevorzugt für eine sanfte Massage über dem Wannenboden benutzt.

Nach einer weiteren Ausgestaltung kann der Wasserstrahl auch so abgegeben werden, daß mehrere als Bohrungen mit kleinem Durchmesser ausgebildete Düsenöffnungen auf einer Kreisbahn angeordnet sind, die über einen gemeinsamen Kanal oder über individuelle Kanäle der Düsenblende mit der Pumpen-Kammer in Verbindung stehen. Es entstehen dann mehrere Rundstrahlen, die für eine normale Massage vorgesehen sind.

Ist dagegen vorgesehen, daß eine einzige im Querschnitt runde Düsenöffnung vorgesehen ist, die über einen einzigen Kanal der Düsenblende mit der Pumpen-Kammer in Verbindung steht, dann wird ein einziger starker Wasserstrahl abgegeben, der für eine gezielte Massage angewendet werden kann.

Die konstruktive Ausgestaltung des Düsengehäuses ist nach einer Ausbildung so vorgenommen, daß das Düsengehäuse aus der Düsenblende und einem Motorbefestigungsflansch zusammengesetzt ist, wobei die mit unterschiedlichen Düsenöffnungen versehenen Düsenblenden in gleicher Weise und austauschbar mit dem Motorbefestigungsflansch oder einem in einen Durchbruch der Wannenwand oder des Wannenbodens einsetzbaren Gehäusering verbindbar sind und wobei der Motorbefestigungsflansch selbst oder der den Motorbefestigungsflansch aufnehmende Gehäusering abgedichtet in dem Durchbruch der Wannenwand oder des Wannenbodens eingesetzt ist. Die Düsenblenden können dann beliebig den Stellen in der Wannenwand oder dem Wannenboden zugeordnet und auch leicht wieder in anderer Zurodnung angebracht werden.

Der dichte Einbau des Düsengehäuses in die Wannenwand oder den Wannenboden ist nach einer Ausgestaltung so gelöst, daß der Gehäusering sich mit einem Flansch an dem den Durchbruch umgebenden Teil der Wannenwand oder des Wannenbodens abstützt, daß der Gehäusering mit einer Dichtungsmanschette in den Durchbruch eingesetzt ist und daß eine auf ein Außengewinde des Gehäuseringes vorzugsweise unter Zwichenlage einer Unterlagscheibe aufgeschraubte Mutter den Gehäusering dicht im Durchbruch festlegt.

Die Düsenblende schließt das Düsengehäuse dann dicht ab, wenn vorgesehen ist, daß die Düsenblende mit einem Rand den Flansch des Gehäuseringes umschließt und daß in dem Überlappungsbereich ein Dichtungsring das aus Düsenblende und Gehäusering und/oder Motorbefestigungsflansch zusammengesetzte Düsengehäuse abdichtet.

Ist neben dem Gehäusering ein Motobefestigungsflansch für das Düsengehäuse vorgesehen, dann wird das Düsengehäuse zur Wannenaußenseite hin dadurch dicht abgeschlossen, daß der Motorbefestigungsflansch in den Gehäusering eingesetzt und mittels mindestens eines Dichtungsringes im Überlappungsbereich abgedichtet ist.

Der Antrieb des Laufrades der Pumpe ist nach einer Ausgestaltung so ausgeführt, daß auf der dem Laufrad abgekehrten Seite des Motorbefestigungsflansches ein Elektromotor angebracht ist, dessen Motorwelle durch den Motorbefestigungsflansch hindurch in die Pumpen-Kammer geführt und mit dem Laufrad drehfest verbunden ist und daß der Elektromotor von einem Gehäusetopf abgedeckt ist, der mit dem in dem Durchbruch der Wannenwand oder des Wannenbodens festgelegten Gehäusering verbunden ist. Dabei ist der Elektromotor mit dem Motorbefestigungsflansch vom Wannenraum aus austauschbar, ohne daß der Gehäusetopf und der Gehäusering aus dem Durchbruch der Wannenwand oder des Wannenbodens gelöst werden muß.

Ist nach einer weiteren Augsgestaltung vorgesehen, daß im Überlappungsbereich zwischen dem Gehäusering und dem Motorbefestigungsflansch ein umlaufender Ringkanal gebildet ist, der über die Durchgangsbohrung eines radial angeschlossenen Schlauchanschlußstutzens zugänglich ist, und daß von dem Ringkanal ausgehend im Motorbefestigungsflansch und dem Flansch des Gehäuseringes Luftkanäle eingebracht sind, die über Luftkanäle in der Düsenblende mit dem von der Pumpen-Kammer kommenden Kanal in Verbindung stehen und als Venturiöffnungen im Bereich der Düsenöffnungen enden, dann wird dem Wasserstrahl bzw. den Wasserstrahlen im Bereich der Düsenblende ein Luftstrahl oder mehrere Luftstrahlen beigemischt. Sind mehrere Düsenöffnungen in der Düsenblende vorgesehen, dann ist für die Beimischung der Luftstrahlen vorgesehen, daß der bzw. die Luftkanäle der Düsenblende in einer Luftkammer enden, an der einzelne Kanäle mit Venturiöffnungen abzweigen.

Die Erfindung wird anhand eines in den Zeichnungen dargestellten Ausführungsbeispieles näher erläutert. Es zeigt:
Fig. 1 im Schnitt eine in einen Durchbruch der Wannenwand eingebaute Pumpe zum Erzeugen eines Wasserstrahles, dem ein Luftstrahl beigemischt ist,
Fig. 2 die Vorderansicht einer Düsenblende mit einer schlitzförmigen, kreisbogenförmigen Düsenöffnung,
Fig. 3 die Vorderansicht einer Düsenblende mit mehreren runden Düsenöffnungen, die auf einer Kreisbahn angeordnet sind und
Fig. 4 die Vorderansicht einer Düsenblende mit einer einzigen runden Düsenöffnung großen Querschnitt .

Wie der Schnitt nach Fig. 1 zeigt, ist die individuelle Einrichtung zum Erzeugen eines Wasserstrahles mit beigemischtem Luftstrahl in einen Durchbruch 11 der Wannenwand 10 eingebaut. Der Einbau kann in gleicher Weise auch in einen Durchbruch des Wannenbodens erfolgen. In dem Durchbruch 11 ist zunächst die Dichtungsmanschette 12 eingesetzt, die mit Flanschen beide Seiten um den Durchbruch 11 teilweise abdeckt. In die Dichtungsmanschette 12 ist der Gehäusering 14 eingeführt, der sich mit dem Flansch 29 auf der Innenseite der Wannenwand 10 abstützt. Auf das Außengewinde 15 des Gehäuseringes 14 ist unter Zwischenlage der Unterlagscheibe 13 die Mutter 16 aufgeschraubt, so daß der Gehäusering 14 in dem Durchbruch 19 dicht festgelegt ist.

In der Gehäusering 14 ist der Motorbefestigungsflansch 23 festgelegt, der das Düsengehäuse zur Wannenaußenseite abschließt. Im Überlappungsbereich zwischen dem Gehäusering 14 und dem Motorbefestigungsflansch 23 sind zur Abdichtung die Dichtungsringe 19 und 27 eingebracht. Der Wanneninnenseite zugekehrt weist der Motorbefestigungsflansch 23 die Ausnehmung 40 auf, die einen Teil der Pumpen-Kammer bildet und die Elemente zur Verbindung des Laufrades 36 der Pumpe mit dem Motorwelle 31 des Elektromotores 18 aufnimmt. Der Elektromotor 18 ist von dem Gehäusetopf 17 aufgenommen, der mit seiner offenen Seite mit dem Gehäusering 14 verbunden ist. Die Motorwelle 31 ist durch eine zentrische Aufnahme des Motorbefestigungsflansches 23 geführt. Die Gleitringdichtungen 32 und 34 dichten in Verbindung mit dem Dichtungsring 33 die Durchführung der Motorwelle 31 ab. Auf der Motorwelle 31 ist drehfest die Wellenbuchse 35 festgelegt. Das Laufrad 36 ist mit der Lagerhülse 37 auf der Wellenbuchse 35 gehalten und die Schraube 39 stellt die drehfeste Verbindung zwischen dem Laufrad 36 und der Wellenbuchse 35 her. Das Laufrad 36 stützt sich über die Schraubenfeder 38 an der Gleitringdichtung 34 ab. Dem Wannenraum zugekehrt schließt die Düsenblende 41 das Düsengehäuse ab. Die Düsenblende 41 umschließt mit einem Rand den Flansch 29 des Gehäuseringes 14, wobei der Dichtungsring 28 im Überlappungsbereich die Trennstelle zwischen der Düsenblende 41 und dem Gehäusering 14 abdichtet.

Die Düsenblende 41 weist die Pumpen-Kammer 51 auf, in der das Laufrad 36 angeordnet ist. Das mit Flügeln 52 und radialen Förderkanälen 53 versehene Laufrad 36 saugt über die Ansaugöffnungen 42 in der Düsenblende 41 Wasser axial an und führt das angesaugte Wasser über die radialen Förderkanäle 53 dem Kanal 49 in der Düsenblende 41 zu, der in der zum Wannenraum gerichteten Düsenöffnung 50 endet.

Der Kanal 49 geht von der Wand der Pumpen-Kammer 51 aus, die das Laufrad 36 umfangsseitig umschließt. Die Düenblende 41 kann einen einzigen Kanal 49 aufweisen, der in einer einzigen Düsenöffnung 50 endet. Über den Umfangsbereich der Pumpen-Kammer 51 können aber auch mehrere Kanäle 49 zu verschiedenen Düsenöffnungen 50' ausgehen.

Die Fig. 2 bis 4 zeigen drei verschiedene Düsenblenden 41, die in ihren Anschlußmaßen zum Gehäusering 14 und in ihrer Ausbildung der Pumpen-Kammer 51 identisch sind. Lediglich in der Anordnung des Kanals 49 oder der Kanäle und den Düsenöffnungen 50,50' und 50'' unterscheiden sich die Düsenblenden 41. Die Ansaugöffnungen 42 sind stets zentrisch angeordnet, so daß das Laufrad 36 das Wasser axial ansaugt und radial weiterleitet. Der Kanal 49 bzw. die Kanäle gehen von der das Laufrad 36 umschließenden Wand der Pumpen-Kammer 51 aus und führen bei der Ausgestaltung nach Fig. 2 im überstehenden Teil 43, der als Luftleitblock dient, zu der schlitzförmigen, kreisbogenförmigen Düsenöffnung 50. Bei der Ausgestaltung nach Fig. 3 enden mehrere Kanäle der Düsenblende 41 im runden Düsenöffnungen 50', die auf einer Kreisbahn liegen. Der Querschnitt ist verhältnismäßig klein, so daß mehrere runde Wasserstrahlen aus den Düsenöffnungen 50' austreten. Bei der Ausgestaltung nach Fig. 4 ist nur eine einzige runde Düsenöffnung 50'' in der Düsenblende 41 eingebracht, die vorzugsweise über einen einzigen Kanal 49 mit der Pumpen-Kammer 51 in Verbindung steht und durch den großen Querschnitt bedingt einen starken Wasserstrahl abgibt.

Wie der Schnitt nach Fig. 1 zeigt, kann im Überlappungsbereich zwischen dem Gehausering 14 und dem Motorbefestigungsflansch 23 ein umlaufender Ringkanal 22 gebildet werden, wenn in dem Umfang des Motorbefestigungsflansches 23 zwischen den Dichtungsringen 19 und 27 eine Nut eingebracht wird. In den Gehäusering 14 ist radial der Schlauchanschlußstutzen 20 eingesetzt, dessen Durchgangsbohrung 21 in den Ringkanal 22 einmündet. Luftkanäle 25 des Motorbefestigungsflansches 23 stehen mit Luftkanälen 26 im Flansch 29 des Gehäuseringes 14 in Verbindung und diese wiederum mit Luftkanälen 44 und 46 der Düsenblende 41. Der Luftkanal 46 speist die Luftkammer 47 in der Düsenblende 41. Von der Luftkammer 47 gehen Kanäle mit Venturiöffnung 48 aus, die im Bereich der Düsenöffnungen 50,50' oder 50'' liegen. Der im Kanal 49 oder den Kanälen fließende Wasserstrahl saugt aufgrund des Venturiprinzips über die Venturiöffnungen 48 Luft an, die sich mit dem Wasserstrahl vermischt. Es wird daher ein mit Luft vermischter Wasserstrahl dem Wannenraum zugeführt. Die Luftkanäle 25,26 und 44 sind einendig mit Verschlußstopfen 24, 30 und 45 verschlossen. Dies hat zur Folge, daß sie leicht als Bohrungen in den Motorbefestigungsflansch 23, den Flansch 29 des Gehäuseringes 14 und die Düsenblende 41 eingebracht werden können.

Das Laufrad 36 saugt bei laufendem Elektromotor 18 axial Wasser aus dem Wannenraum an und fördert dies unter Druck über die radialen Förderkanäle 53 dem Kanal 49 in der Düsenblende 41 zu, der sich zur Düsenöffnung 50 hin noch verengt, um einen intensiven Wasserstrahl zu erhalten. Über die Durchgangsbohrung 21 des Schlauchanschlußstutzens 20, den Ringkanal 22 und die Luftkanäle 25,26,44 und 46 gelangt angesaugte Luft in die Luftkammer 47, von der die Venturiöffnungen 48 bildenden Kanäle abzweigen. Aufgrund des Venturiprinzips saugen der Wasserstrahl oder die Wasserstrahlen im Kanal 49 oder den Kanälen der Düsenblende 41 beim Passieren der Venturiöffnungen 48 Luft an, die sich mit dem Wasserstrahl oder den Wasserstrahlen vermischt. Dabei ist darauf zu achten, daß an dem Schlauchanschlußstutzen 20 ein Schlauch angeschlossen ist, dessen offenes Ende über dem maximalen Pegelstand des Wassers in der Badewanne liegt, damit bei abgeschalteter Pumpe über die Venturiöffnungen 48, die Luftkanäle 46,44,26 und 25, den Ringkanal 22 und die Durchgangsbohrung 21 des Schlauchanschlußstutzens 20 kein Wasser abfließen kann.

Ist die Düsenblende 41 abgenommen, dann kann nicht nur das Laufrad 36 der Pumpe abgenommen werden, mit dem Motorbefestigungsflansch 23 kann auch der damit verbundene Elektromotor 18 aus dem Gehäusering 14 und dem damit verbundenen Gehäusetopf 17 entnommen werden. Alle Einrichtungen zum Erzeugen des Wasser- und/oder Luftstrahles sind daher leicht zu reinigen und im Störungsfalle leicht zu warten bzw. auszutauschen. Ist der Elektromotor 18 abgeschaltet, dann bleibt in der Einrichtung kein Restwasser, da sich alle Kanäle 49 und die Luftkanäle 25,26,44 und 46 selbsttätig entleeren. Über die Drehzahl des Elektromotors 18 läßt sich auf einfache Art die Intensität des Wasserstrahles oder der Wasserstrahlen regeln und die Elektromotoren 18 der Einrichtungen der Whirlpool-Badewanne lassen sich gemeinsam und/oder individuell ansteuern, um die Betriebsart des Whirlsystems variieren zu können.

## Patentansprüche

1. Whirlpool-Badewanne mit Einrichtungen zum Erzeugen von Wasser-und/oder Luftstrahlen, die an mehreren Stellen der Wannenwand und/oder des Wannenbodens dem Wannenraum zuführbar sind, wobei jeder dieser Stellen eine individuelle, antreibbare Einrichtung zum Erzeugen eines Wasser-und/oder Luftstrahles zugeordnet ist, die auf der Wannenwand oder dem Wannenboden aufgesetzt oder in die Wannenwand oder den Wannenboden eingebaut, von der Wannenaußenseite her mit Antriebsenergie beaufschlagbar ist und ein Düsengehäuse mit einer Pumpen-Kammer und einem darin angeordneten Laufrad aufweist, wobei die Pumpen-Kammer zur Wannenaußenseite hin wasserdicht abgeschlossen und zum Wannenraum hin mittels einer Düsenblende mit Ansaugöffnung und Düsenöffnungen vervollständigt ist, wobei das Laufrad (36) über axiale Ansaugöffnungen (42) der Düsenblende (41) Wasser aus dem Wannenraum ansaugt und über radial gerichtete Förderkanäle (53) aus der Pumpen-Kammer (51) mindestens einem Kanal (49) in der Düsenblende (41) zuführt, der von der Umfangsseite der Laufräder (36) zugekehrten Wand der Pumpen-Kammer (51) ausgeht und in mindestens einer zum Wannenraum gerichteten Düsenöffnung (50, 50', 50'') der Düsenblende endet, und wobei Düsenblenden (41) mit unterschiedlicher Anzahl und unterschiedlicher Ausbildung der Kanäle (49) und der Düsenöffnungen (50, 50', 50'') mit dem Düsengehäuse verbindbar sind.

2. Whirlpool-Badewanne nach Anspruch 1
dadurch gekennzeichnet,
daß die Düsenöffnung (50) als schmaler kreisbogenförmiger Schlitz ausgebildet ist (Fig. 2).

3. Whirlpool-Badewanne nach Anspruch 1,
dadurch gekennzeichnet,
daß mehrere als Bohrungen mit kleinem Durchmesser ausgebildete Düsenöffnungen (50') auf einer Kreisbahn angeordnet sind, die über einen gemeinsamen Kanal (49) oder über individuelle Kanäle der Düsenblende (41) mit der Pumpen-Kammer (51) in Verbindung stehen (Fig. 3).

4. Whirlpool-Badewanne nach Anspruch 1,
dadurch gekennzeichnet,
daß eine einzige im Querschnitt runde Düsenöffnung (50'') vorgesehen ist, die über einen einzigen Kanal (49) der Düsenblende (41) mit der Pumpen-Kammer (51) in Verbindung steht.

5. Whirlpool-Badewanne nach einem der Ansprüche 1 bis 4,
dadurch gekennzeichnet,
daß das Düsengehäuse aus der Düsenblende (41) und einem Motorbefestigungsflansch (23) zusammengesetzt ist, wobei die mit unterschiedlichen Düsenöffnungen (50, 50', 50'') versehenen Düsenblenden (41) in gleicher Weise und austauschbar mit dem Motorbefestigungsflansch (23) oder einem in einen Durchbruch (11) der Wannenwand (10) oder des Wannenbodens einsetzbaren Gehäusering (14) verbindbar sind und wobei der Motorbefestigungsflansch (23) selbst oder der den Motorbefestigungsflansch (23) aufnehmende Gehäusering (14) abgedichtet in dem Durchbruch (11) der Wannenwand (10) oder des Wannenbodens eingesetzt ist.

6. Whirlpool-Badewanne nach Anspruch 5
dadurch gekennzeichnet,
daß der Gehäusering (14) sich mit einem Flansch (29) an dem den Durchbruch (11) unmgebenden Teil der Wannenwand (10) oder des Wannenbodens abstützt,
daß der Gehäusering (14) mit einer Dichtungsmanschette (12) in den Durchbruch (11) eingesetzt ist und
daß eine auf ein Außengewinde (15) des Gehäuseringes (14) vorzugsweise unter Zwischenlage einer Unterlagscheibe (13) aufgeschraubte Mutter (16) den Gehäusering (14) dicht im Durchbruch (11) festlegt.

7. Whirlpool-Badewanne nach Anspruch 5 oder 6,
dadurch gekennzeichnet,
daß die Düsenblende (41) mit einem Rand den Flansch (29) des Gehäuseringes (14) umschließt und
daß in dem Überlappungsbereich ein Dichtungsring (28) das aus Düsenblende (41) und Gehäusering (14) und/oder Motorbefestigungsflansch (23) zusammengesetzte Düsengehäuse abdichtet.

8. Whirlpool-Badewanne nach einem der Ansprüche 5 bis 7,
dadurch gekennzeichnet,
daß der Motorbefestigungsflansch (23) in den Gehäusering (14) eingesetzt und mittels mindestens eines Dichtungsringes (19,27) im Überlappungsbereich abgedichtet ist.

9. Whirlpool-Badewanne nach einem der Ansprüche 1 bis 8,
dadurch gekennzeichnet,
daß auf der dem Laufrad (36) abgekehrten Seite des Motorbefestigungsflansches (23) ein Elektromotor (18) angebracht ist, dessen Motorwelle (31) durch den Motorbefestigungsflansch (23) hindurch in die Pumpen-Kammer (51) geführt und mit dem Laufrad (36) drefest verbunden ist, und
daß der Elektromotor (18) vom einem Gehäusekopf (17) abgedeckt ist, der mit dem in dem Durchbruch (11) der Wannenwand (10) oder des Wannenbodens festgelegten Gehäusering (14) verbunden ist.

10. Whirlpool-Badewanne nach einem der Ansprüche 1 bis 9,
dadurch gekennzeichnet,
daß im Überlappungsbereich zwischen dem Gehäusering (14) und dem Motorbefestigungsflansch (23) ein umlaufender Ringkanal (22) gebildet ist, der über die Durchgangsbohrung (21) eines radial angeschlossenen Schlauchanschlußstutzens (20) zugänglich ist, und
daß von dem Ringkanal (22) ausgehend im Motorbefestigungsflansch (23) und dem Flansch (29) des Gehäuseringes (14) Luftkanäle (25,26) eingebracht sind, die über Luftkanäle (44,46) in der Düsenblende (41) mit dem von der Pumpen-Kammer (51) kommenden Kanal (49) in Verbindung stehen und als Venturiöffnungen (48) im Bereich der Düsenöffnungen (50, 50', 50'') enden.

11. Whirlpool-Badewanne nach Anspruch 10,
dadurch gekennzeichnet,
daß der bzw. die Luftkanäle (44,46) der Düsenblende (41) in einer Luftkammer (47) enden, an der einzelne Kanäle mit Venturiöffnungen (48) abzweigen.

## Claims

1. Whirlpool bath-tub, including arrangements for generating water and/or air jets, which can be supplied to the tub interior at a plurality Of locations in the tub wall and/or the tub base, wherein each of these locations has associated therewith an individual, drivable arrangement for generating a water and/or air jet, which arrangement is mounted on the tub wall or the tub base or is incorporated into the tub wall or the tub base and can be actuated with driving energy from the outside of the tub, and said arrangement has a nozzle housing with a pump chamber and an impeller disposed therein, wherein the pump chamber is terminated in a watertight manner towards the outside of the tub and is completed towards the tub interior by means of a nozzle diaphragm provided with suction aperture and nozzle apertures, wherein the impeller (36) draws-off water from the tub interior via axial suction apertures (42) in the nozzle diaphragm (41) and supplies such to at least one channel (49) in the nozzle diaphragm (41) via radially orientated feed channels (53) extending from the pump chamber (51), said channel (49) extending from the wall of the pump chamber (51) facing the circumferential end of the impellers (36) and terminating in at least one nozzle aperture (50, 50', 50'') in the nozzle diaphragm orientated towards the tub interior, and wherein nozzle diaphragms (41), having a varying number of, and a varying configuration for the channels (49) and the nozzle apertures (50, 50', 50''), are connectable to the nozzle housing.

2. Whirlpool bath-tub according to claim 1, characterised in that the nozzle aperture (50) is a narrow, arcuate slot (Fig. 2).

3. Whirlpool bath-tub according to claim 1, characterised in that a plurality of nozzle apertures (50'), formed as small-diameter bores, are provided in a circle and communicate with the pump chamber (51) via a common channel (49) or via individual channels of the nozzle diaphragm (41) (Fig. 3).

4. Whirlpool bath-tub according to claim 1, characterised in that a single nozzle aperture (50'') is provided, which has a circular cross-section and communicates with the pump chamber (51) via a single channel (49) of the nozzle diaphragm (41).

5. Whirlpool bath-tub according to one of claims 1 to 4, characterised in that the nozzle housing comprises the nozzle diaphragm (41) and a motor securing flange (23), wherein the nozzle diaphragms (11), which are provided with different nozzle apertures (50, 50' 50''), are connectable in an identical and exchangeable manner to the motor securing flange (23) or to a housing ring (14), which is insertable into an opening (11) in the tub wall (10) or the tub base, and wherein the motor securing flange (23) itself, or the housing ring (14) receiving the motor securing flange (23), is sealingly inserted in the opening (11) in the tub wall (10) or the tub base.

6. Whirlpool bath-tub according to claim 5, characterised in that the housing ring (14) is supported by a flange (29) on the portion of the tub wall (10) or the tub base surrounding the opening (11), in that the housing ring (14), provided with a sealing sleeve (12), is inserted into the opening (11), and in that a nut (16), which is screwed onto an external thread (15) of the housing ring (14), preferably with the interposition of a washer (13), secures the housing ring (14) in tight manner in the opening (11).

7. Whirlpool bath-tub according to claim 5 or 6, characterised in that the nozzle diaphragm (41) surrounds, with one edge, the flange (29) of the housing ring (14), and in that a sealing ring (28) seals the nozzle housing, comprising nozzle diaphragm (41) and housing ring (14) and/or motor securing flange (23), in the overlapping region.

8. Whirlpool bath-tub according to one of claims 5 to 7, characterised in that the motor securing flange (23) is inserted into the housing ring (14) and is sealed by means of at least one sealing ring (19, 27) in the overlapping region.

9. Whirlpool bath-tub according to one of claims 1 to 8, characterised in that an electric motor (18) is mounted on the side of the motor securing flange (23) remote from the impeller (36), the motor shaft (31) of such electric motor extending through the motor securing flange (23) into the pump chamber (51) and being non-rotatably connected to the impeller (36), and in that the electric motor (18) is covered by a housing casing (17), which is connected to the housing ring (14) secured in the opening (11) in the tub Wall (10) or tub base.

10. Whirlpool bath-tub according to one of claims 1 to 9, characterised in that a circumferential annular channel (22) is formed in the overlapping region between the housing ring (14) and the motor securing flange (23), such annular channel being accessible via the through-bore (21) of a radially connected hose connection-piece (20), and in that air channels (25, 26), extending from the annular channel (22), are introduced in the motor securing flange (23) and the flange (29) of the housing ring (14), said air channels communicating with the channel (49), coming from the pump chamber (51), via air channels (44, 46) in the nozzle diaphragm (41) and terminating as Venturi apertures (48) in the region of the nozzle apertures (50, 50', 50'').

11. Whirlpool bath-tub according to claim 10, characterised in that the air channel or channels (44, 46) of the nozzle diaphragm (41) terminate in an air chamber (47), where individual channels, provided with Venturi apertures (48), branch-off.

## Revendications

1. Baignoire à ajutages à turbulences avec des dispositifs pour la production de jets d'eau et/ou de jets d'air, qui peuvent être injectés dans l'enceinte de la baignoire en plusieurs points de la paroi de la baignoire et/ou du fond de la baignoire, dans laquelle à chacun de ces points est associé dispositif pouvant être commandé individuellement pour la production d'un jet d'eau et/ou d'un jet d'air, dispositif qui est placé sur la paroi de la baignoire ou sur le fond de la baignoire ou qui est encastré dans la paroi de la baignoire ou dans le fond de la baignoire et qui peut être alimenté en énergie d'entraînement depuis le côté extérieur de la baignoire et qui présente un boîtier d'ajutage ave une chambre de pompe dans laquelle est monté à rotation un rotor d'une pompe, la chambre de pompe étant fermée hermétiquement à l'égard de l'enceinte de la baignoire et étant complétée en direction de l'enceinte de la baignoire par un obturateur d'ajutage avec une ouverture d'aspiration et des ouvertures d'ajutage,
caractérisée par le fait que le rotor (36) aspire, au travers d'ouvertures d'aspiration (42) d'un obturateur d'ajutage (41), de l'eau hors de l'enceinte de la baignoire, et transfère l'eau aspirée depuis la chambre de pompe (51) vers au moins un conduit (49) dans l'obturateur d'ajutage (41), conduit qui est issu de la paroi de la chambre de pompe (51) qui est orientée vers le côté périphérique des rotors (36) et qui aboutit dans au moins l'une des ouvertures d'ajutage (50, 50', 50'') de l'obturateur d'ajutage (41), des obturateurs d'ajutage (41) à conduits (49) et à ouvertures d'ajutage (50, 50' 50'') en nombre et de forme variables pouvant être connectés au boîtier d'ajutage.

2. Baignoire à ajutages à turbulences suivant la revendication 1,
caractérisée
par le fait que l'ouverture d'ajutage (50) a la forme d'une fente étroite en forme d'arc de cercle (Fig. 2).

3. Baignoire à ajutages à turbulences suivant la revendication 1,
caractérisée
par le fait que plusieurs ouvertures d'ajutage (50') ayant la forme de forures de petit diamètre sont disposées suivant un arc de cercle, ouvertures qui par l'intermédiaire d'un conduit commun (49) ou de conduits individuels de l'obturateur d'ajutage (41) sont en communication avec la chambre de pompe (51) (Fig. 3).

4. Baignoire à ajutages à turbulences suivant la revendication 1,
caractérisée
par le fait qu'une ouverture d'ajutage unique à section transversale circulaire (50'') est prévue, laquelle est par l'intermédiaire d'un seul conduit (49) de l'obturateur d'ajutage (41) en communication avec la chambre de pompe (51).

5. Baignoire à ajutages à turbulences suivant l'une quelconque des revendications de 1 à 4,
caractérisée
par le fait que le boîtier d'ajutage est composé de l'obturateur d'ajutage (41) et d'une bride de fixation du moteur (23), et par le fait que les obturateurs d'ajutage (41) présentant des ouvertures d'ajutage différentes (50, 50', 50'') peuvent être reliés de la même manière et de façon interchangeable avec la bride de fixation du moteur (23) ou avec une bague de boîtier (14) pouvant être placée dans un passage (11) de la paroi (10) de la baignoire ou du fond de l'armoire, la bride de fixation du moteur (23) elle-même ou la bague de boîtier (14) recevant cette bride (23) étant montée de manière hermétique dans le passage (11) de la paroi (10) de la baignoire ou dans le fond de la baignoire.

6. Baignoire à ajutages à turbulences suivant la revendication 5,
caractérisée
par le fait que la bague de boîtier (14) s'appuie par une bride (29) sur la portion de la paroi (10) de la baignoire ou du fond de la baignoire qui entoure le passage (11),
par le fait que la bague de boitier (14) est montée avec une manchette de joint (12) dans le passage (11) et
par le fait qu'un écrou (16) vissé sur un filetage extérieur (15) de la bague de boîtier (14) de préférence avec interposition d'une rondelle (13) bloque hermétiquement la bague de boîtier (14) dans le passage (11).

7. Baignoire à ajutages à turbulences suivant la revendication 5 ou la revendication 6,
caractérisée
par le fait que l'obturateur d'ajutage (41) entoure par un rebord la bride (29) de la bague de boîtier (14) et
par le fait que dans la zone de chevauchement, une bague de joint (28) obture de manière hermétique le boîtier d'ajutage constitué par l'obturateur d'ajutage (41) et la bague de boitier (14) et/ou la bride de fixation du moteur (23).

8. Baignoire à ajutages à turbulences suivant l'une quelconque des revendications de 5 à 7,
caractérisée
par le fait que la bride de fixation du moteur (23) est montée dans la bague de boîtier (14) et est rendue hermétique au moyen d'au moins une bague de joint (19, 27) dans la zone de chevauchement.

9. Baignoire à ajutages à turbulences suivant l'une quelconque des revendications de 1 à 8,
caractérisée
par le fait que du côté de la bride de fixation (23) du moteur qui n'est pas orientée vers le rotor (36)est monté un moteur électrique (18) dont l'arbre (31) traverse la bride de fixation (23) du moteur pour aboutir dans la chambre de pompe (51) où il est solidarisé avec le rotor (36) et
par le fait que le moteur électrique (18) est recouvert par un carter (17) qui est relié à la bague de boîtier (14) montée dans le passage (11) de la paroi (10) de la baignoire ou du fond de la baignoire.

10. Baignoire à ajutages à turbulences suivant l'une quelconque des revendications de 1 à 9
caractérisée
par le fait que dans la zone de chevauchement entre la bague de boîtier (14) et la bride de fixation (23) du moteur est formé un conduit annulaire (22) périphérique , qui est accessible par l'intermédiaire de la forure de passage (21) d'un raccord de tuyau (20) raccordé axialement, et
par le fait que du conduit annulaire (22) sont issus des conduits d'air (25, 26) dans la bride de fixation (23) du moteur et la bride (29) de la bague de boîtier (14), conduits d'air qui par l'intermédiaire de conduits d'air (44, 46) dans l'obturateur d'ajutage (41) sont en communication avec le conduit (49) issu de la chambre de pompe (51) et aboutissent en tant qu'ouvertures de Venturi (48) dans la région des ouvertures d'ajutage (50, 50', 50'').

11. Baignoire à ajutages à turbulences suivant la revendication 10,
caractérisée
par le fait que le conduit d'air ou les conduits d'air (44, 46) de l'obturateur d'ajutage (41) aboutissent dans une chambre à air (47), dans laquelle sont branchés des conduits individuels par des ouvertures de Venturi (48).
